# FASCICULE DE BREVET EUROPEEN

(11) **EP 0 063 507 B1**
(45) Date de publication et mention de la délivrance du brevet: **28.01.1987**
(21) Numéro de dépôt: 82400510.2
(22) Date de dépôt: 19.03.1982
(51) Int. Cl.: H05B 41/04

(54) **Starter électronique pour tube fluorescent, comportant un circuit temporisateur coopérant avec un circuit de surtension et un circuit de préchauffage**
Elektronischer Starter für Fluoreszenzlampen, mit einem, mit einem Überspannungsschaltkreis und einem Vorwärmstromkreis zusammenwirkenden Zeitverzögerungsstromkreis
Electronic starter for fluorescent lamps comprising a time delay circuit cooperating with an overvoltage circuit and a preheating circuit

(30) Priorité: 03.04.1981 FR 8106772
(43) Date de publication de la demande: 27.10.1982
(73) Titulaire: Mazda Eclairage, F-92516 Boulogne Billancourt (FR)
(72) Inventeur: Jublot, Michel, F-75360 Paris Cedex 08 (FR); Freycenet, Jean-Louis, F-75360 Paris Cedex 08 (FR)
(74) Mandataire: Charpail, François

## Description

L'invention concerne un starter électronique pour tube fluorescent fonctionnant à partir d'une source de courant alternatif et composé:
a. d'un circuit de préchauffage comprenant en série au moins:
   (1) les filaments du tube;
   (2) un organe de commutation actionné par l'intermédiaire d'une gâchette;
b. d'un circuit de temporisation comprenant en série au moins:
   (3) un jeu de résistances formant un pont, pour la commande de ladite électrode;
c. d'un circuit de surtension comprenant en série au moins:
(4) un condensateur, dit de surtension;
(5) un élément inductif. Un tel starter est dé crit par le document GB-A-1 411 575.

Un tube fluorescent, muni d'un ballast de stabilisation, est généralement allumé à l'aide d'un starter à bilame; de tels moyens disposent de contacts qui sont mis hors d'usage à plus ou moins long terme, étant souvent activés plusieurs fois pour un même allumage. Ceci a pour conséquence de produire avant l'allumage définitif, une série de battements, gênante pour l'utilisateur, et qui provoque un noircissement important des électrodes du tube fluorescent.

D'autres starters utilisent des moyens électroniques, qui permettent notamment de préchauffer les filaments du tube fluorescent, et favorisent ainsi. son allumage; ces derniers starters sont malheureusement, encombrants, lourds et relativement couteux. De plus, l'apparition sur le marché de tubes fluorescents de petit diamètre, difficile à allumer et demandant une impulsion haute tension, ne permet plus l'usage de starters classiques, starters classiques qui ne fournissent qu'une faible impulsion de surtension sur la tension du secteur.

L'invention a pour but de remédier à ces inconvénients, et concerne un starter électronique à faible coût ainsi qu'à encombrement réduit, qui permet l'allumage de tout tube fluorecent en moins de deux secondes et sans battements intempestifs.

Selon l'invention, un starter électronique pour tube fluorescent, relié par ses deux points de connexion A et B, aux filaments du tube, comportant un circuit de préchauffage, un circuit de surtension, un circuit temporisateur, est caractérisé en ce que:
― l'organe de commutation est monodirectionnel et en ce que le circuit de préchauffage comprend également en série:
- une diode dont le sens de conduction est le même que celui de l'organe de commutation et destinée à limiter le fonctionnement du circuit de préchauffage aux alternances dites positives de l'alimentation correspondant à la conduction de cette diode, par la charge en tension d'au moins une capacité, en série avec une résistance reliés à la gâchette de l'organe de commutation;
- le circuit de temporisation comprend également un condensateur, dit de temporisation, placé en série avec le source d'alimentation pendant les alternances dites négatives et en parallèle sur au moins une fraction du pont de résistances pour appliquer a la gâchette une tension de plus en plus négati e pendant les périodes de non-conduction de l'organe de commutation et ainsi retarder progressivement la fermeture de l'organe de commutation au cours de chaque alternance positive;
―le circuit de surtension est placé en parallèle. sur l'organe de commutation pour que, dès le début des alternance positives, le condensateur de surtension se chcarge pendant les périodes de durée croissante de retard à la fermeture de l'organe de commutation puis, à la fermeture de celui-ci, se décharge a travers l'organe de commutation dans l'élement inductif, cet élément inductif étant le primaire d'un autotransformateur placé en série dans le circuit de préchauffage.

Le circuit temporisateur coopère avec ces deux premiers circuits, par l'intermédiaire d'un organe unique de commute: on, pour, d'une part déterminer le temps de préchauffage, d'autre part, interdire l'établissement de la surtension durant ce préchauffage, et e fin, assurer l'accroissement progressif de l'amp tude de l'impulsion de la surtension appliquée au tube fluorescent, jusqu'à ce qu'elle atteigne la valeur nécesaire à l'allumage de ce tube.

L'invention sera mieux comprise à l'aide de la description qui suit, et de la figure unique jointe, qui montre le schéma électrique d'un starter conforme à la prése :e invention.

Comme il est representé sur la figure unique, un starter selon l'invention , dont tous les composants le constituant ont situés à l'intérieur d'un bloc 111 (représenté en pointillé), comporte deux points de connexior respectivement A et B. Un tube fluorescent 1, c stiné à fonctionner avec ce starter et comportant un premier filament FI et un second filament F2 est mini d'un ballast 2. Le filament F1 est relié par son plot P1 à la connexion A, et par sor plot P2 à l'extrémité B1 du ballast 2, dont l'autr extrémité B2 est connectée à la borne 10 de l' une des sorties d'un réseau d'alimentation en alternatif, représenté par le rectangle 3. Le ament F2 est relié, à la connexion B par son plot P3, et par son plot P4, à la borne 20 de l'autre sortie du réseau d'alimentation 3.

Dans le starter lui nême, la connexion A est reliée à la borne Pt2 d'un élément de protection thermique 5 dont la orne Pt2 conduit à l'extrémité E1 de l'enroule ent secondaire. Le rôle de l'élément de protecti thermique 5 est de couper le circuit en cas c chauffement prohibitif de l'autotransformateur -1 sur lequel il est fixé; cet élément pouvant êtr constitué d'un moyen connu quelconque, com e par exemple un élément bilame dont le cont et s'ouvre avec l'accroissement de sa tempéture. L'autre extrémité de l'enroulement secondaire S sort sur la prise intermédiaire E2, commune à l'enroulement secondaire S et à l'e oulement primaire P, dont l'autre sortie s'effectue en E3. Le rapport de transformation de ces deux enroulements permet, partant des signaux générés dans l'enroulement primaire P, d'obenir par le secondaire S la surtension nécessaire à l'allumage du tube fluorescent 1, surtension indispensable à l'allumage des tubes de petit diamètre.

Le condensateur C2 est relié par l'une de ses bornes à l'enroulement P, en E3, et par son autre borne, d'une part, à l'anode d'un ogane unique de commutation qui dans l'exemple donné dans la description conforme à l'invention est un thyristor Th dont la cathode est ramenée à la prise intermédiaire E2, et d'autre part à la résistance R6, qui par son autre extrémité, est reliée à la cathode de la diode D1, et à la résistance R7 montée en parallèle avec cette diode. L'anode de la diode D1 est également reliée à la prise intermédiaire E2. L'ensemble de ces éléments avec l'autotransformateur T1 constitue le circuit générateur de surtension d'allumage du tube fluorescent 1; la résistance R6 sert aussi à éviter l'écrétage de la surtension dans le cas de certains tubes fluorescents.

Le condensateur C1 est relié, par sa borne positive à la prise intermédiaire E2, et par sa borne négative et la résistance en série R5, à l'anode de la diode D3, elle-même reliée par sa cathode à la résistance R8, l'autre extrémité de la résistance R8 est reliée à la connextion B.

Le condensateur C1, la résistance R5 et la diode D3 consituent un circuit temporisateur.

La diode zener D4, montée en parallèle avec la résistance R3, a son anode reliée à la borne négative du condensateur C1 et sa cathode reliée à la résistance R2, l'autre extrémité de la résistance R2 est réunie à la gachette G du thyristor Th ainsi qu'à la résistance R4 dont l'autre borne est connectée à la prize intermédiaire E2. La résistance R1 est reliée d'un côté à la cathode de la diode D3, à l'anode de la diode D2, à la résistance R8, et de l'autre côte à la gachette G du thyristor Th.

Les résistances R8 et R1 constituent une première voie de commande du thyristor Th, destinée à l'établissement de la surtension.

La diode D2, à avalanche contrôlée, est reliée par sa cathode à l'anode du thyristor Th, ainsi qu'a la résistance R6 et aux condensateurs C2, C3 et C4; l'autre armature du condensateur C3 est réunie à la cathode de la diode D4 et au point commun des résistances R2 et R3.

Le condensateur C4 relié par l'une de ses bornes à l'anode, et par l'autre à la gâchette du thyristor Th, sert à réarmer ce dernier qui, sans quoi risque de se bloquer lors de la décharge oscillante du condensateur C2. Le circuit composé de la résistance R8, la diode D2, le condensateur C3 et la résistance R2 constituent une deuxième voie de commande du thyristor Th, destinée à l'établissement du préchauffage.

Quant l'alternance positive du réseau d'alimentation se présente à la connexion B, la diode D2 devient conductrice, et dès la début de cette altera- nance, une impulsion positive est transmise par la résistance R8, la diode D2, le condensateur C3 et la résistance R2, à la gachette G du thyristor Th pour commander celui-ci; ce dernier passe à l'état conducteur et donne naissance à un courant qui sert à préchauffer les filaments F1 et F2. Ce courant principalement limité par la résistance R8 est unidirectionnel.

Il circule dans les éléments suivants: filament F2, résistance R8, diode D2, thyristor Th, enroulement secondaire S, élément de protection thermique 5, filament F1, ballast 2 et se referme par le réseau d'alimentation 3.

Durant ce temps, l'ensemble constitué du condensateur C2 et du primaire P est court- circuité par le thyristor Th qui empêche ainsi la charge du condensateur C2 pendant le préchauffage des filaments F1 et F2.

Avec l'inversion de polarité du réseau, c'est l'alternance négative qui est appliquée à la connexion B; le thyristor Th est bloqué, la diode D2 n'est plus conductrice, mais la diode D3 par contre, devient conductrice et autorise le passage d'un courante qui limité par la résistance R8 et la résistance R5, dont c'est le rôle, charge partiellement le condensateur C1.

Celui-ci développe alors une tension négative en fonction de sa charge, au niveau de son armature négative; une fraction de cette tension est appliquée à la gachette G par les résistances R3 et R2, qui forment un pont diviseur de tension avec la résistance R4. Cette tension négative présente sur la gâchette G, sert de référence aux impulsions positives transmises par la condensateur C3 pour la commande du thyristor Th, et à partir de certaines valeurs qu'atteindra au cours du temps cette tension négative, le niveau crête de ces impulsions n'aura plus le niveau nécessaire à provoquer l'état conducteur du thyristor TH.

Quand l'alternance négative à la connexion B laisse la place à l'alternance positive, la diode D3 n'étant plus conductrice, le condensateur C1 maintient sa charge.

Selon une caractéristique intéressante de l'invention le condensateur C1 développe une tension négative croissante avec chaque alternance négative à la connexion B; cette twnsion est appliquée, comme déjà décrit précédemment, à la gâchette G, où elle atteindra le niveau nécessaire à empêcher le passage à l'état conducteur du thyristor Th sous la commande des impulsions transmises par le condensateur C3 et la résistance R2.

Une autre caractéristique de l'invention, réside dans le fait que les variations de cette tension négative, quand celle-ci atteint un niveau suffisant, sont intégralement appliquées à la résistance R2, par l'intermédiaire d'un élément régulateur de la tension à ses bornes; ceci permet de réaliser une transition nette, entre le moment où les impulsions transmises par le condensateur C3 et la résistance R2 à la gâchette G, parviennent à déclencher la conduction du thyristor Th, et le moment où elles n'y parviennent plus. L'élément régulateur de la tension à ses bornes oeut être un quelconque moyen connu, comme par exemple un diode zener, ainsi que dans cette description où il s'agit de la diode D4.

Dans cette nouvelle phase du fonctionnement, qui suit la phase de préchauffage, le thyristor Th restant bloqué acec le début de l'alternance positive à la connexion B, un courant s'établit qui, à travers la résistance R8 et la diode D2, charge le condensateur C2; cette charge est maintenue jusqu'au moment où l'alternance positive atteint un niveau suffisant. Ce niveau étant par l'intermédiaire des résistances R8 et R1, appliqué à la gachette G, déclenche la conduction du thyristor Th avec un certain retard, par rapport au début de la charge du condensateur C2.

Le passage à l'état condecteur du thyristor Th, provoque la décharge oscillante du condensateur C2, dans l'enroulement primaire P, et l'enroulement secondaire S développe une surtension qui est appliquée au tube fluorescent 1 par l'intermédiaire des connexions A et B.

Cette description montre qu'un starter conforme à l'invention possède également une autre caractéristique très avantageuse sur le plan de la réduction des composants; cette caractéristique réside dans le faite que, le circuit de préchauffage et le circuit de surtension, fonctionnent grâce à un unique organe de commutation qui leur est commun, et qui dans l'exemple décrit est le thyristor Th.

Au cours du temps, le niveau de la surtension appliquée au tube fluorescent 1 va croître, avec une limite, jusqu'à l'allumage de ce dernier. Ceci est une conséquence avantageuse de l'action progressive du circuit temporisateur:
la tension négative développée par le condensateur C1 continuant à croître, le temps nécessaire à déclencher le thyristor Th à chaque alternance positive sur la connexion B croît également. Cela permet au condensateur C2 d'atteindre chaque fois, un niveau de charge plus important avant d'être déchargé dans l'enroulement primaire P, provoquant ainsi à chacune des ses décharges, un niveau de surtension plus élevé qu'à sa décharge précédente.

Cette nouvelle caractéristique de la présente invention, permet d'appliquer à un tube fluorescent 1, une surtension qui atteint progressivement la valeur nécessaire à son allumage.

Le tube fluorescent 1 étant allumé, sa tension d'arc présente entre les connexions A et B, est inférieure à celle du réseau d'alimentation 3, provoquant l'arrêt du fonctionnement du starter.

En cas de non allumage du tube fluorescent 1, le condensateur C1 continue à se charger, et détermine sur la gachette G un niveau de tension tel, que le thyristor Th n'est plus déclenché, d'où l'arrêt de générations de surtension d'allumage.

Un starter conforme à l'invention peut assurer l'allumage de tout tube fluorescent, et ceci notamment dans les applications nécessitant un grand nombre d'allumages.

## Revendications

1. Starter électronique pour tube fluorescent fonctionnant à partir d'une source de courant alternatif et composé:
a. d'un circuit de préchauffage comprenant en série au moins:
(1) les filaments du tube;
(2) un organe de commutation actionné par l'intermédiaire d'une gâchette;
b. d'un circuit de temporisation comprenant en série au moins:
(3) un jeu de résistances formant un pont, pour la commande de ladite électrode;
c. d'un circuit de surtension comprenant en série au moins:
(4) un condensateur, dit de surtension;
(5) un élément inductif;
caractérisé en ce que:
-d. l'organe de commutation est monodirectionnel et en ce que le circuit de préchauffage comprend également en série:
(6) un diode dont le sens de conduction est le même que celui de l'organe de commutation et destinée à limiter le fonctionnement du circuit de préchauffage aux alternances dites positives de l'alimentation correspondant à la conduction de cette diode, par la charge en tension d'au moins une capacité, en série avec une résistance reliés à la gâchette de l'organe de commutation;
e. le circuit de temporisation comprend également un condensateur, dit de temporisation, placé en série avec la source d'alimentation pendant les alternances dites négatives et en parallèle sur au moins une fraction du pont de résistances pour appliquer à la gâchette une tension de plus en plus négative pendant les périodes de non-conduction de l'organe de commutation et ainsi retarder progressivement la fermeture de l'organe de commutation au cours de chaque alternance positive;
f. le circuit de surtension est placé en parallèle sur l'organe de commutation pour que, dès le début des alternances positives, le condensateur de surtension se charge pendant les périodes de durée croissante de retard à la fermeture de l'organe de commutation puis, à la fermeture de celui-ci, se décharge à travers l'organe de commutation dans l'élément inductif, cet élément inductif étant le primaire d'un autotransformateur placé en série dans le circuit de préchauffage.

2. Starter électronique selon la revendication 1, caractérisé en ce que l'organe de commutation est un thyristor (Th).

3. Starter électronique selon la revendication 2, caractérisé en ce que le circuit temporisateur est constitué essentiellement par la combinaison d'un condensateur (C1) avec une résistance (R5) et une diode (D3, développant une tension progressivement croissante.

4. Starter électronique selon l'une des revendications 2 et 3, caractérisé en ce que la gachette (G) du thyristor (Th) dispose d'un première voie de commande constituée par les résistances en série (R8) et (R1), et d'une deuxième voie de commande constituée par une résistance (R8), une diode (D2), un condensateur (C3) et une résistance (R2).

5. Starter électronique selon l'une des revendications 2, 3 et 4, caractérisé en ce que le circuit temporisateur (C1, R5, D3) coopérant avec la première voie de commande du thyristor (Th) constituée par les résistances (R1) et (R8), permet au thyristor (TH) de passer à l'état conducteur avec des retards variables par rapport aux débuts des alternances positives à la connexion (B), pour l'établissement de la surtension.

6. Starter électronique selon l'une des revendications 2 à 5, caractérisé en ce que le circuit temporisateur (C1, R5, D3) coopérant avec la deuxième voie de commande du thyristor (Th), constituée par la résistance (R8), la diode (D2), le condensateur (C3) et la résistance (R2), permet au thyristor (Th) d'établir le préchauffage pour un temps déterminé.

7. Starter électronique selon l'une des revendications 2 à 6, caractérisé en ce qu'un condensateur (C2) atteignant une charge à chaque fois plus élevée avant d'être déchargé par le thyristor (Th), permet, à chacune de ses décharges, l'établissement d'une surtension d'un niveau plus élevé qu'à sa décharge précédente.

8. Starter électronique selon l'une des revendications 2 à 7, caractérisé en ce que le circuit temporisateur (C1, R5, D3) agit sur le thyristor (Th) par l'intermédiaire dans un premier temps des résistances (R3, R2, R4) et dans un deuxième temps, par l'intermédiaire des mêmes résistances associées à un élément régulateur de la tension à ses bornes.

9. Starter électronique selon la revendication 8, caractérisé en ce que l'élément régulateur de la tension à ses bornes est une diode Zener (D4).

## Patentansprüche

1. Elektronischer Starter für Leuchtstofflampen mit einer Wechselstromquelle und bestehend aus:
a. einem Vorwärmstromkreis mit einer Serienschaltung aus zumindest
(1) den Wendeln der Lampe,
(2) einem mittels einer Steuerelektrode betätigten Schaltelement,
b. einer Verzögerungsschaltung mit einer Serienschaltung aus zumindest
(3) einer Anzahl eine Brückenschaltung bildender Widerstände zur Steuerung der genannten Elektrode,
c. einer Überspannungsschaltung mit einer Serienschaltung aus zumindest
(4) einem Überspannungskondensator,
(5) einem induktiven Element,
dadurch gekennzeichnet, dass
d. das Schaltelement einseitig gerichtet ist, und dass der Vorwärmstromkreis ebenfalls eine Serienschaltung enthält aus
(6) einer Diode, deren Durchlassrichtung gleich der des Schaltelements ist und zum Beschränken der Wirkung des Vorschaltkreises auf positive Halbperioden der Speisung entsprechend dem leitenden Zustand dieser Diode durch die Aufladung zumindest einer Kapazität in Serienschaltung mit einem mit der Steuerelektrode des Schaltelements verbundenen Widerstand dient,
e. die Verzögerungsschaltung ebenfalls einen Verzögerungskondensator in Serienschaltung mit der Speisequelle während der negativen Halbperioden und in Parallelschaltung mit mindestens einem Teil der Widerstandbrücke zum Anglegen einer immer negativer werdenen Spannung zur Steuerelektrode in den gesperrten Zeitabschnitten des Schaltelements und auf diese Weise zum progressiven Verzögern der Schliessung des Schaltelements im Laufe jeder positiven Halbperiode enthält,
f. die Überspannungsschaltung parallel zum Schaltelement angeordnet ist, damit sich vom Beginn der positiven Halbperioden der Überspannungskondensator in den länger werdenden Verzögerungszeiten hinsichtlich der Schliessung des Schaltelements auflädt und anschliessend bei der Schliessung dieses Schaltelements sich über das Schaltelement in das induktive element entlädt, das die Primärwicklung eines Autotransformators in Serienschaltung mit dem Vorwärmstromkreis ist.

2. Elektronischer Starter nach Anspruch 1, dadurch gekennzeichnet, dass das Schaltelement ein Thyristor (Th) ist.

3. Elektronischer Starter nach Anspruch 2, dadurch gekennzeichnet, dass die Verzögerungsschaltung im wesentlichen aus der Verknüpfung eines Kondensators (C1) mit einem Widerstand (R5) und einer Diode (D3) besteht, wobei eine progressiv ansteigende Spannung erzeugt wird.

4. Elektronischer Starter nach einem der Ansprüche 2 und 3, dadurch gekennzeichnet, dass die Steuerelektrode (G) des Thyristors (Th) über einen ersten Steuerweg, bestehend aus der Serienschaltung der Widerstände (R8) und (R1), und einen zweiten Steuerweg, bestehend aus einem Widerstand (R8), einer diode (D2), einem Kondensator (C3) und einem Widerstand (R2), verfügt.

5. Elektronischer Starter nach einem der Ansprüche 2, 3 und 4, dadurch gekennzeichnet, dass die Verzögerungsschaltung (C1, R5, D3) in Zusammenarbeit mit dem ersten Steuerweg des Thyristors (Th), bestehend aus den Widerständen (R1) und (R8), ermöglicht, dass der Thyristor (Th) mit den variablen Verzögerungen in bezug auf die Anfänge der positiven Halbperioden an der Klemme (B); für die Erzeugung der Überspannung in den leitenden Zustand übergeht.

6. Elektronischer Starter nach einem der Ansprüche 2 bis 5, dadurch gekennzeichnet, dass die Verzögerungsschaltung (C1, R5, D3) in Zusammenarbeit mit dem zweiten Steuerweg des Thyristors (Th), bestehend aus dem Widerstand (R8), der Diode (d2), dem Kondensator (C3) und dem Widerstand (R2) ermöglicht, dass der Thyristor (Th) die Vorwärmung für eine bestimmte Zeit versorgt.

7. Elektronischer Starter nach einem der Ansprüche 2 bis 6, dadurch gekennzeichnet, dass ein Kondensator (C2) eine jedesmal höhere Ladung vor der Entladung vom Thyristor (Th) erreicht, wodurch bei jeder seiner Entladungen eine Überspannung mit einem höheren Wert in bezug auf die vorangehenden Entladung erreicht wird.

8. Elektronischer Starter nach einem der Ansprüche 2 bis 7, dadurch gekennzeichnet, dass die Verzögerungsschaltung (C1, R5, D3) über die Widerstände (r3, R2, R4) in einem ersten Zeitabschnitt und über die gleichen Widerstände zusammen mit einem Regelelement für die Spannung an seinen Klemmen in einem zweiten Zeitabschnitt auf den Thyristor (Th) einwirkt.

9. Elektronischer Starter nach Anspruch 8, dadurch gekennzeichnet, dass das Regelelement für die Spannung an seinen Klemmen eine Zenerdiode (D4) ist.

## Claims

1. An electronic starter for a fluorescent lamp powered by an a.c. source and consisting of:
a. a preheating circuit comprising a series arrangement of at least:
(1) the lamp filament;
(2) a switching element activated by means of a gate electrode;
b. a time-delay circuit comprising a series arrangement of at least:
(3) a set of resistors constituting a bridge, for the control of the said gate electrode;
c. an overvoltage circuit comprising a series arrangement of at least:
(4) an overvoltage capacitor;
(5) an inductive element; characterized in that:
d. The switching element is unidirectional and in that the preheating circuit also comprises a series arrangement of:
(6) a diode whose conductivity direction is the same as that of the switching element and which is intended to limit the operation of the preheating circuit to the positive half cycles of the supply voltage which correspond to the conduction of said diode, by means of the voltage charge of at least one capacitance in series with a resistor connected to the gate of the switching element;
e. The time-delay circuit also comprises a time-delay capacitor arranged in series with the supply source during the negative half cycles and in parallel with at least a fraction of the resistor bridge for applying a voltage to the gate, which voltage is increasingly negative during the periods when the switching element is non-conducting and thus progressively delays the closure of the switching element during each positive half cycle;
f. The overvoltage circuit is arranged in parallel with the switching element in order that as from the start of the positive half cycles the overvoltage capacitor is charged during the periods having an increasing delay time at the closure of the switching element, after which, at the closure of this element it is discharged across the switching element in the inductive element, which inductive element is the primary winding of an auto- transformer arranged in series in the pre-heating circuit.

2. An electronic starter as claimed in Claim 1, characterized in that the switching element is a thyristor (Th).

3. An electronic starter as claimed in Claim 2, characterized in that the time-delay circuit is essentially constituted by the combination of a capacitor (C1) and a resistor (R5) and a diode (D3) developing a progressively increasing voltage.

4. An electronic starter as claimed in any of Claims 2 and 3, characterized in that the gate (G) of the thyristor (Th) has a first control path constituted by the series-arranged resistors (R8) and (R1), and a second control path constituted by a resistor (R8), a diode (D2), a capacitor (C3) and a resistor (R2).

5. An electronic starter as claimed in any of Claims 2, 3 and 4, characterized in that the time-delay circuit (C1, R5, D3) co-operating with the first control path of the thyristor (Th), constituted by the resistors (R1) and (R8), permits the thyristor (Th) of passing to the conducting state with variable delays with respect to the start of the positive half cycles at the connection (B) for establishing the overvoltage.

6. An electronic starter as claimed in any of Claims 2 to 5, characterized in that the time-delay circuit (C1, R5, D3) co-operating with the second control path of the thyristor (Th), constituted by the resistor (R8), the diode (D2), the capacitor (C3) and the resistor (R2), permits the thyristor (Th) of establishing preheating for a given period oftime.

7. An electronic starter as claimed in any of Claims 2 to 6, characterized in that a capacitor (C2) attaining a charge which is each time higher before it is discharged by the thyristor (Th) permits, at each of its discharges, of establishing an overvoltage having a level which is higherthan its previous discharge.

8. An electronic starter as claimed in any of Claims 2 to 7, characterized in that the time-delay circuit (C1, R5, D3) acts on the thyristor (Th) by means of resistors (R3, R2, R4) in a first period, and in a second period by means of similar resistors associated with an element for controlling the voltage at its terminals.

9. An electronic starter as claimed in Claim 8, characterized in that the element for controlling the voltage at its terminals is a Zener diode (D4).
